# FASCICULE DE BREVET EUROPEEN

(11) **EP 0 451 758 B1**
(45) Date de publication et mention de la délivrance du brevet: **22.02.1995**
(21) Numéro de dépôt: 91105525.9
(22) Date de dépôt: 08.04.1991
(51) Int. Cl.: B26D 7/18

(54) **Outil supérieur mobile de séparation de poses dans une machine de production d'emballages**
Bewegliches Oberwerkzeug zur Trennung der Schnittschablonen in einer Maschine zur Herstellung von Verpackungsmaterial
Movable upper tool for the separation of the forms in a packaging material production machine

(30) Priorité: 12.04.1990 CH 1274/90
(43) Date de publication de la demande: 16.10.1991
(73) Titulaire: BOBST S.A., CH-1001 Lausanne (CH)
(72) Inventeur: Varidel, Charly, CH-1052 Le Mont (CH); Yerly, Marcel, CH-1008 Jouxtens (CH)
(74) Mandataire: Colomb, Claude

(56) Documents cités:
- EP-A- 0 303 128
- WO-A-90/06838
- WO-A-91/04139
- US-A- 4 048 889

## Description

La présente invention concerne un outil supérieur mobile utilisé dans une station de séparation des poses dans une machine de travail d'éléments en plaque ou feuilles en vue de la production d'emballages.

La production d'emballages passe par trois étapes successives :
- impression sur une feuille d'un grand nombre de motifs (ou figures) dont chacun est relatif à un seul emballage;
- découpage de la feuille en différentes poses (ou flancs) dont chacune comprend un seul motif imprimé; et
- pliage-collage de chaque pose en vue de former un emballage à l'état plié.

Après le découpage, pour que toute la feuille découpée puisse être transférée (en principe au moyen d'une barre à pinces montée sur un train de chaînes) aux stations suivantes d'éjection de déchets (constitués par des zones de la feuille situées entre chaque pose et exclues de l'emballage final) et de réception de la feuille, toutes les poses d'une même feuille sont encore maintenues ensemble au moyen de petits points d'attache qui correspondent à de très petites encoches (non coupantes) réalisées dans les filets coupeurs de la presse.

A la station de réception, suivant les besoins, il doit pouvoir être possible :
- soit de former une pile de feuilles composées chacune de toutes ses poses réunies entre elles par les points d'attache;
- soit de former simultanément plusieurs piles de poses qui ont été séparées entre elles par ruptures des points d'attache dans une station antérieure dite de séparation des poses.

Il est connu d'utiliser, dans la station de séparation des poses, un outil supérieur mobile et un outil inférieur fixe. L'outil supérieur est constitué par un ensemble de poinçons, et l'outil inférieur par une matrice à ouvertures, les poinçons supérieurs mobiles forçant les poses au travers des ouvertures de la matrice inférieure en provoquant la rupture des différents points d'attache qui reliaient soit chacune des poses entre elles, soit les poses marginales à un déchet périphérique de la feuille. Les outils de séparation doivent donc être adaptés à la forme et à la disposition des poses de chaque nouvelle série de feuilles à travailler. En général, les poinçons sont montés, en repérage par rapport aux lignes de découpage de la presse, sur la face inférieure d'une plaque fixée à un cadre porte-outil mobile supérieur de la station de séparation des poses. Au-dessous et en regard de chaque poinçon se trouve une ouverture ou maille correspondante de la matrice inférieure constituée de barrettes. Les barrettes sont arrangées de façon à se chevaucher pour former une grille ou matrice dont les mailles ont les dimensions des poses à séparer.

Pour éviter qu'il soit nécessaire de fabriquer de nouveaux outils de séparation des poses pour chaque nouvelle série de feuilles, il a été proposé, dans le brevet CH-A-617886, de monter les poinçons horizontalement déplaçables le long de barres fixées sur un cadre verticalement mobile. La matrice inférieure fixe est composée de barres croisées et déplaçables de manière à former une grille dont les mailles sont de dimensions réglables. Si ces outils réglables ont déjà beaucoup simplifié et accéléré leur adaptation à un nouveau format de feuilles, le mode de fixation des poinçons sur la face inférieure de l'outil supérieur, décrit dans le brevet CH-A-617886, présente l'inconvénient d'exiger des moyens de mise en oeuvre relativement compliqués; en effet, il est d'abord nécessaire de positionner les poinçons sur les barres, et enfin de verrouiller en position les outils qui fixent les poinçons sur les barres. Toutes ces opérations sont relativement longues et fastidieuses.

Une autre manière de réaliser l'outil supérieur consiste à fixer les poinçons par collage sur la face inférieure d'une planche. Dans ce cas, pour chaque nouveau travail, un nouvel outil supérieur doit être exécuté.

La présente invention a donc pour but de réaliser un dispositif de séparation des poses qui élimine les inconvénients mentionnés ci-dessus.

Ce but est atteint au moyen d'un dispositif de séparation des poses selon la revendication 1.

En vue de faciliter la compréhension de l'invention, il est maintenant décrit un mode de réalisation du dispositif de séparation des poses en référence au dessin annexé dans lequel :
- la figure 1 est une vue simplifiée de côté (en coupe partielle selon B - B de la figure 2) d'un outil supérieur selon l'invention;
- la figure 2 est une vue de dessous selon A - A de la figure 1; et
- la figure 3 est une vue de dessus d'un poinçon de séparation.

L'outil supérieur comprend une grande plaque 1 en bois, ou autre matière légère, dont les dimensions correspondent au format de la feuille dont les poses doivent être séparées entre elles par rupture de leurs points d'attache. La plaque 1 est montée, de façon connue, sur un cadre porte-outil mobile supérieur de la station de séparation des poses. Approximativement toute la surface de la plaque 1 est quadrillée d'ouvertures rectangulaires 10 (dont seulement quelques unes sont représentées dans la figure 2) destinées à laisser passer l'air lors de son déplacement de travail de haut en bas et de bas en haut. A l'exception des ouvertures 10, à peu près toute la surface inférieure est recouverte, par collage ou autres moyens, d'une couche de fixation VELCRO 12. Contre la face inférieure de la plaque 1 est fixé un grand nombre de poinçons en bois 2 de séparation des poses. Chaque poinçon 2, en principe sous forme de corps creux, possède une face supérieure plane destinée à être plaquée à l'encontre de la face inférieure de la plaque 1, et une face inférieure recouverte de mousse 22 destinée à venir en contact de la pose. D'autres poinçons 2' peuvent aussi être en polyuréthane résilient et donc sans la couche de mousse 22. La face supérieure de chaque poinçon 2, 2' est recouverte de deux bandes étroites VELCRO 21 destinées à venir en prise avec la couche VELCRO 12 de la plaque 1.

Des essais ont montré qu'il est préférable de ne pas recouvrir de VELCRO toute la surface supérieure de chaque poinçon 2, 2' pour rendre leur mise en place plus aisée. En effet, si les surfaces en prise des couches VELCRO 12, 21 pour chaque poinçon 2, 2' sont trop grandes, leur fixation est difficile. Cela peut être expliqué par le fait que l'extrémité de la multitude de crochets qui composent chaque couche VELCRO exige, pour leur entrelacement réciproque, un déplacement latéral qui n'est autorisé que dans le cas de bandes étroites. De plus, les bandes VELCRO 21 doivent être disposées le plus près possible des bords latéraux extrêmes et opposés du poinçon 2, 2' de manière à augmenter la stabilité de ce dernier lorsqu'il est monté sur la plaque 1.

Quoiqu'il soit préférable que les poinçons 2, 2' soient creux, de manière à ce que leur ouverture 24 autorise, en association avec les ouvertures 10 de la plaque 1, l'échappement de l'air, il est possible d'envisager des poinçons pleins.

Les poinçons 2, 2' peuvent avoir, bien sûr, une toute autre forme que rectangulaire.

Il est à remarquer que la fixation par VELCRO décrite ci-dessus est spécialement bien adaptée dans le cas particulier; en effet, les poinçons 2, 2' ne sont en principe soumis, durant leur travail, qu'à des forces dirigées perpendiculairement à la plaque 1, sens dans lequel l'action du VELCRO est particulièrement efficace.

De plus, le montage et démontage des poinçons 2, 2' par rapport à la plaque 1 sont simplifiés à l'extrême. Dans le cas d'un montage par robot, ce mode de fixation par VELCRO se prête par excellence puisqu'il n'y a aucun élément de fixation, tel que vis ou similaire, à actionner; en fait, vu sous l'angle du robot, le montage des poinçons 2, 2' est semblable à un simple positionnement complété par une pression plus ou moins importante que le robot doit exercer sur le poinçon 2, 2' pour mettre en prise les deux couches VELCRO 12, 21. Etant donné que la grande majorité des poinçons 2, 2' d'un outil ont généralement même forme et dimension, le spécialiste en robotisation voit tout de suite combien la fixation par VELCRO rend ici aisé la préparation de l'outil pour un nouveau format, une fois que la manière dont les poinçons 2, 2' doivent être répartis sur la plaque 1 est déterminée et mémorisée dans la commande du robot.

## Revendications

1. Outil supérieur mobile utilisé pour une station de séparation de poses dans une machine de travail de feuilles en vue de la production d'emballages, comprenant une plaque horizontale (1) contre la face inférieure de laquelle sont fixées les faces supérieures des poinçons (2, 2') de séparation de poses, caractérisé en ce que :
- la plaque (1) est munie d'un grand nombre d'ouvertures (10) destinées au passage de l'air lors de son déplacement;
- la face inférieure de la planche (1) est recouverte, au moins partiellement, d'une première couche VELCRO (12) ou similaire;
- la face supérieure de chaque poinçon (2, 2') est recouverte au moins partiellement d'une seconde couche VELCRO (21) destinée à venir en prise avec ladite première couche VELCRO (12) pour assurer la fixation du poinçon (2, 2') à la planche (1).

2. Outil selon la revendication 1, caractérisé en ce que la seconde couche VELCRO (21) se présente sous la forme d'étroites bandes situées sur des bords extrêmes opposés de ladite face supérieure.

3. Outil selon l'une des revendications 1 ou 2, caractérisé en ce que les poinçons (2') sont en polyuréthane résilient.

4. Outil selon l'une des revendications précédentes, caractérisé en ce que les ouvertures (10) sont alignées selon deux directions perpendiculaires l'une à l'autre.

## Claims

1. Movable upper tool for a blank-separating station situated within a sheet processing machine used for producing packages, comprising a horizontal plate (1) on the lower side of which the upper side of blank-separating blocks (2, 2') are fitted,
characterized by:
- the plate (1) being provided with numerous apertures (10) destined to let the air pass through during the motion of the plate,
- the lower side of the plate (1) being covered at least partially with a first layer (12) of VELCRO material or similar,
- the upper side of every block (2, 2') being covered at least partially with a second layer (21) of VELCRO material destined to adhere on the said first layer (12) of VELCRO material so as to ensure the fitting of the block (2, 2') on the plate (1).

2. Tool according to claim 1, characterized by the second layer (21) of VELCRO material having the shape of narrow strips situated on the far and opposite edges of the said upper side.

3. Tool according to the claims 1 or 2, characterized by the blocks (2') being made out of resilient polyurethan.

4. Tool according to one of the aforementioned claims, characterized by the apertures (10) being aligned with two directions perpendicular to one another.

## Patentansprüche

1. Oberes bewegliches Werkzeug für Verwendung in einer Station zum Trennen von Nutzen in einer Maschine zur Verarbeitung von Bogen für die Herstellung von Verpackungen, mit einer horizontalen Platte (1), an deren Unterseite die Oberseiten der Stössel (2, 2') zum Trennen der Nutzen befestigt sind,
dadurch gekennzeichnet, dass :
- die Platte (1) mit einer grossen Anzahl Öffnungen (10) für das Entweichen der Luft bei ihrem Arbeitstakt versehen ist;
- die Unterseite der Platte (1) wenigstens teilweise mit einer ersten VELCRO-Haftschicht (12) oder einem ähnlichen Material bedeckt ist,
- die Oberseite der einzelnen Stössel (2, 2') wenigstens teilweise mit einer zweiten VELCRO-Haftschicht (21) bedeckt ist, die dazu bestimmt ist, das Haften an der besagten ersten VELCRO-Haftschicht (12) zu ermöglichen, um die Befestigung des Stössels (2, 2') an der Platte (1) zu gewährleisten.

2. Werkzeug gemäss Patentanspruch 1, dadurch gekennzeichnet, dass die zweite VELCRO-Haftschicht (21) die Form schmaler Streifen aufweist, die an den äussersten einander gegenüberliegenden Rändern der besagten Oberseite angeordnet sind.

3. Werkzeug gemäss einem der Patentansprüche 1 oder 2, dadurch gekennzeichnet, dass die Stössel (2') aus federndem Polyurethan bestehen.

4. Werkzeug gemäss einem der vorerwähnten Patentansprüche, dadurch gekennzeichnet, dass die Öffnungen (10) in zwei rechtwinklig zueinander liegenden Richtungen angeordnet sind.
